# EUROPÄISCHE PATENTSCHRIFT

(11) **EP 2 835 581 B1**
(45) Veröffentlichungstag und Bekanntmachung des Hinweises auf die Patenterteilung: **14.03.2018**
(21) Anmeldenummer: 14178299.5
(22) Anmeldetag: 24.07.2014
(51) Int. Cl.: F23D 14/64

(54) **Gaszufuhreinrichtung für einen Gasbrenner mit einer Abdeckeinrichtung zum Abdecken einer radialen Öffnung in einer Gaszufuhrleitung für einen Gasbrenner und Kochstelle**
Gas feed conduit for a gas burner with covering device for covering a radial opening in a gas feed conduit for a gas burner and cooking hob
Conduite d'amenée de gaz pour un brûleur à gaz avec dispositif de recouvrement pour une ouverture radiale dans une conduite d'amenée de gaz pour un brûleur à gaz et plaque de cuisson

(30) Priorität: 09.08.2013 ES 201331247
(43) Veröffentlichungstag der Anmeldung: 11.02.2015
(73) Patentinhaber: BSH Hausgeräte GmbH, 81739 München (DE)
(72) Erfinder: Acosta Herrero, Luis, 39600 Maliaño (Cantabria) (ES); Cadeau, Christophe, 67100 Strasbourg (FR); Corral Ricalde, Javier, 39600 Muriedas (ES); Gutierrez Humara, Melca, 39650 La Penilla (ES); Herrera Estrada, Pedro, 39012 Santander (ES); Lopez Ortiz, Alberto, 39004 Santander (ES); Ochoa Torres, Jose Salvador, 39012 Santander (ES); Palacios Valdueza, Luis Antonio, 39610 Astillero (ES)

(56) Entgegenhaltungen:
- EP-A2- 0 309 950
- GB-A- 142 159
- GB-A- 182 952
- US-A- 1 406 614
- US-A- 2 494 881
- US-A- 3 351 118
- US-A- 3 905 756
- US-A- 4 686 957
- US-A- 4 688 551

## Beschreibung

Die vorliegende Erfindung betrifft eine Gaszufuhreinrichtung für einen Gasbrenner mit einer Abdeckeinrichtung zum Abdecken einer radialen Öffnung in einer Gaszufuhrleitung für einen Gasbrenner und eine Kochstelle. Um eine vollständige Gasverbrennung zu erreichen, wird in eine Gaszufuhrleitung eines Gasbrenners Primärluft eingespeist. Hierzu kann an der Gaszufuhrleitung eine radiale Öffnung vorgesehen sein. Je nach dem verwendeten Gas, wie beispielsweise Propangas oder Stadtgas ist ein unterschiedlicher Volumenstrom an Primärluft erforderlich. Damit der Gasbrenner für verschiedene Gasarten einsetzbar ist, ist eine Querschnittsfläche der radialen Öffnung einstellbar. Hierzu kann die radiale Öffnung entsprechend der erforderlichen Menge an Primärluft geöffnet, teilweise abgedeckt oder vollständig verschlossen werden. Dies kann beispielsweise durch geschlitzte zylindrische Hülsen erreicht werden, die federvorgespannt sind und die auf die Gaszufuhrleitung aufgebracht werden, um die radiale Öffnung teilweise oder vollständig zu verschließen.
Die US 182,952 A beschreibt eine Abdeckeinrichtung für einen Gasbrenner, die dazu eingerichtet ist, eine Gaszufuhrleitung des Gasbrenners zu umgreifen. Die Abdeckeinrichtung kann zum Abdecken einer radialen Öffnung der Gaszufuhrleitung relativ zu dieser verdreht werden.
Die EP 0 309 950 A2 beschreibt einen atmosphärischen Gasbrenner mit einer Abdeckung, die an einem Mischrohr des Gasbrenners vorgesehen ist, um den Anteil des Primärluftanteils im Gemisch bedarfsweise in Abhängigkeit vom jeweils örtlich vorhandenen Gasdruck zu regeln.
Die US 4,686,957 A beschreibt eine verdrehbare Abdeckeinrichtung zum Abdecken einer radialen Öffnung einer Gaszufuhrleitung.

Die US 3,351,118 A beschreibt eine Abdeckeinrichtung zum Abdecken einer radialen Öffnung einer Gaszufuhrleitung. Die Abdeckeinrichtung umfasst ein Verdrehsicherungselement, das formschlüssig eine außenseitig an der Gaszufuhrleitung vorgesehene Rippe umgreift, um ein Verdrehen der Abdeckeinrichtung relativ zu der Gaszufuhrleitung zu verhindern.
Die US 3,905,756 A beschreibt eine Abdeckeinrichtung zum Abdecken einer radialen Öffnung einer Gaszufuhrleitung. Zum Freigeben und Abdecken der Öffnung ist die Abdeckeinrichtung relativ zu der Gaszufuhrleitung verdrehbar.
Die US 1,406,614 A beschreibt eine Abdeckeinrichtung zum Abdecken einer radialen Öffnung einer Gaszufuhrleitung. Die Abdeckeinrichtung ist relativ zu der Gaszufuhrleitung axial verschiebbar und verdrehbar, um die Öffnung abzudecken oder freizugeben.
Die US 2,494,881 A beschreibt einen Halteclip für eine Rohrleitung. Der Halteclip weist einen Umgreifabschnitt zum Umgreifen der Rohrleitung auf. Die GB142159 beschreibt ebenfalls eine Abdeckeinrichtung zum Abdecken einer radialen Öffnung einer Gaszufuhreinrichtung. Vor diesem Hintergrund besteht eine Aufgabe der vorliegenden Erfindung darin, eine verbesserte und leicht handhabbare Gaszufuhreinrichtung für einen Gasbrenner zur Verfügung zu stellen.
Demgemäß wird eine Gaszufuhreinrichtung für einen Gasbrenner mit einer Gaszufuhrleitung, die zwei radiale Öffnungen aufweist, und einer Abdeckeinrichtung zum Abdecken der radialen Öffnungen gemäß Anspruch 1 vorgeschlagen. Die Abdeckeinrichtung ist dazu eingerichtet, eine Querschnittsfläche der radialen Öffnung der Gaszufuhrleitung zu verändern, insbesondere zu verkleinern. Mittels des Handhabungsabschnitts kann die Abdeckeinrichtung leicht und ohne Werkzeug radial auf die Gaszufuhrleitung aufgeschoben werden. Insbesondere ist der Umgreifabschnitt derart federvorgespannt, dass er beim Aufschieben auf die Gaszufuhrleitung aufgebogen wird und diese somit zumindest teilweise formschlüssig umgreift. Insbesondere ist in einem demontierten Zustand der Abdeckeinrichtung ein Innendurchmesser des Umgreifabschnitts kleiner als ein Außendurchmesser der Gaszufuhrleitung. Hierdurch kann eine Federvorspannung des Umgreifabschnitts erreicht werden. Die Abdeckeinrichtung kann bei einem in eine Kochstelle eingebauten Gasbrenner schnell und komfortabel montiert, demontiert oder ausgetauscht werden. Hierdurch ist eine hohe Flexibilität bei dem verwendeten Brennstoff erreichbar. Vorzugsweise sind die Gaszufuhrleitung und der Umgreifabschnitt derart ausgestaltet, dass der Umgreifabschnitt eine radiale Haltekraft in Richtung zu der Gaszufuhrleitung ausübt. Zwischen dem Umgreifabschnitt und der Zufuhrleitung kann ein Dichtmittel vorgesehen sein. Erfindungsgemäß weist die Abdeckeinrichtung zwei Verdrehsicherungselemente auf. Die Verdrehsicherungselemente können beispielsweise in an einer Außenseite der Gaszufuhrleitung vorgesehene Bohrungen, Rippen, Vorwölbungen oder dergleichen formschlüssig eingreifen. Durch das Verdrehsicherungselement ist eine wohldefinierte Positionierung der Abdeckeinrichtung an der Gaszufuhrleitung gewährleistet. Das Verdrehsicherungselement ermöglicht einen einfachen Einbau der Abdeckeinrichtung, da sich diese mittels des Verdrehsicherungselements selbsttätig an der Gaszufuhrleitung positioniert.
Das Verdrehsicherungselement ist dazu eingerichtet, in die radiale Öffnung der Gaszufuhrleitung einzugreifen, um ein Verdrehen der Abdeckeinrichtung relativ zu der Gaszufuhrleitung zu verhindern.

Vorzugsweise weist die Abdeckeinrichtung zwei Verdrehsicherungselemente auf, die in einander gegenüberliegende radiale Öffnungen der Gaszufuhrleitung eingreifen.

Insbesondere greift das Verdrehsicherungselement formschlüssig in die radiale Öffnung ein. Das Verdrehsicherungselement gewährleistet eine bessere Abdichtung der radialen Öffnung.

Gemäß einer weiteren Ausführungsform erstreckt sich das Verdrehsicherungselement aus dem Umgreifabschnitt heraus in Richtung zu der Gaszufuhrleitung hin.

Der Umgreifabschnitt weist beispielsweise eine Zylinderform mit einem umlaufenden Wandabschnitt aus, aus dem sich das Verdrehsicherungselement heraus erstreckt. Das Verdrehsicherungselement erstreckt sich vorzugsweise zu einer Mittelachse des zylindrischen Umgreifabschnitts hin. Das Verdrehsicherungselement kann beispielsweise als Abkantung des Umgreifabschnitts ausgebildet sein. Das Verdrehsicherungselement ist insbesondere materialeinstückig mit dem Umgreifabschnitt ausgebildet. Dadurch, dass das Verdrehsicherungselement vorzugsweise als Abkantung des Umgreifabschnitts ausgebildet ist, ist eine einfache und kostengünstige Herstellung der Abdeckeinrichtung möglich.

Gemäß einer weiteren Ausführungsform sind der Umgreifabschnitt und der Handhabungsabschnitt materialeinstückig ausgebildet.

Vorzugsweise ist die Abdeckeinrichtung mit einem Metallwerkstoff gebildet. Das heißt, die Abdeckeinrichtung ist teilweise oder vollständig aus Metall gefertigt. Insbesondere ist die Abdeckeinrichtung ein Blechbiegebauteil. Hierdurch ergeben sich geringe Herstellkosten. Denkbar sind auch Kunststoffmaterialien.

Gemäß einer weiteren Ausführungsform weist die Abdeckeinrichtung einen an dem Umgreifabschnitt angeordneten Einführabschnitt zum Einführen der Gaszufuhrleitung in den Umgreifabschnitt auf.

Der Einführabschnitt weist vorzugsweise zwei abgeschrägte Einführarme auf. Der Einführabschnitt ist vorzugsweise gegenüberliegend dem Handhabungsabschnitt an dem Umgreifabschnitt angeordnet. Der Einführabschnitt ist dazu eingerichtet, ein radiales Aufschieben der Abdeckeinrichtung auf die Gaszufuhrleitung zu ermöglichen. Hierdurch wird eine gute und einfache Montierbarkeit der Abdeckeinrichtung an der Gaszufuhrleitung erreicht.
Gemäß einer weiteren Ausführungsform sind der Umgreifabschnitt und der Einführabschnitt materialeinstückig ausgebildet.
Hierdurch ergeben sich geringe Herstellkosten bei der Fertigung der Abdeckeinrichtung. Gemäß einer weiteren Ausführungsform ist der Handhabungsabschnitt elastisch verformbar.
Der Handhabungsabschnitt kann beim Aufschieben der Abdeckeinrichtung auf die Gaszufuhrleitung elastisch verformt werden. Alternativ oder zusätzlich können der Einführabschnitt und/oder der Umgreifabschnitt elastisch verformbar sein. Dies ermöglicht eine komfortable Montage der Abdeckeinrichtung.
Gemäß einer weiteren Ausführungsform ist die Abdeckeinrichtung als Blechbiegebauteil ausgebildet.
Die Herstellung als Blechbiegebauteil ist einfach, kostengünstig und kann in hohen Stückzahlen erfolgen. Die Abdeckeinrichtung kann aus Federstahl gefertigt sein.
Weiterhin wird eine Kochstelle mit einem Gasbrenner und einer derartigen Gaszufuhreinrichtung vorgeschlagen.
Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.
Fig. 1 zeigt eine schematische perspektivische Ansicht eines Gasbrenners;
Fig. 2 zeigt eine schematische Schnittansicht einer Gaszufuhrleitung des Gasbrenners gemäß der Fig. 1;
Fig. 3 zeigt eine schematische Aufsicht der Gaszufuhrleitung gemäß der Fig. 2;
Fig. 4 zeigt eine schematische Seitenansicht einer Abdeckeinrichtung zum Abdecken einer radialen Öffnung in der Gaszufuhrleitung gemäß der Fig. 2; und
Fig. 5 zeigt eine schematische perspektivische Ansicht der Abdeckeinrichtung gemäß der Fig. 4.

In den Figuren sind gleiche oder funktionsgleiche Elemente mit denselben Bezugszeichen versehen worden, sofern nichts anderes angegeben ist.

Die Figur 1 zeigt eine schematische perspektivische Ansicht eines Gasbrenners 1. Der Gasbrenner 1 kann einen Innenbrenner 2 und einen Außenbrenner 3 aufweisen. Der Innenbrenner 2 kann in dem Außenbrenner 3 aufgenommen sein. Der Gasbrenner 1 weist ferner eine Zündeinrichtung 4 und ein Brennerhaus oder Gehäuse 5 auf. Der Gasbrenner 1 kann eine Gaszufuhreinrichtung 6 des Innenbrenners 2 und eine Gaszufuhreinrichtung 7 des Außenbrenners 3 aufweisen. Im Folgenden wird lediglich auf die Gaszufuhreinrichtung 6 des Innenbrenners 2 eingegangen. Die Gaszufuhreinrichtung 7 des Außenbrenners 3 kann analog zu der Gaszufuhreinrichtung 6 des Innenbrenners 2 ausgebildet sein.

Die Gaszufuhreinrichtung 6 weist eine Gaszufuhrleitung 8 auf. Die Gaszufuhrleitung 8 ist vorzugsweise rohrförmig. Die Gaszufuhreinrichtung 6 ist in Figur 2 in einer schematischen Schnittansicht gezeigt. Die Gaszufuhrleitung 8 kann eine Mischleitung des Gasbrenners 1 sein. In der Gaszufuhrleitung 8 wird ein gasförmiger Brennstoff wie beispielsweise Erdgas, Stadtgas, Flüssiggas oder dergleichen mit Primärluft vermischt. In der Figur 2 ist der durch die Gaszufuhrleitung 8 strömende gasförmige Brennstoff mit einem Pfeil 9 gekennzeichnet.

Die Gaszufuhrleitung 8 weist zumindest eine radiale Öffnung 10 auf. Die radiale Öffnung 10 weist, wie in der Figur 3 gezeigt, eine Querschnittsfläche A auf. Vorzugsweise sind an der Gaszufuhrleitung 8 zwei einander gegenüberliegende radiale Öffnungen 10, 11 vorgesehen. Die Öffnungen 10, 11 sind vorzugsweise rechteckförmig mit abgerundeten Ecken ausgebildet. Im Folgenden wird zur Vereinfachung lediglich auf die Öffnung 10 eingegangen. Die Öffnung 10 weist beispielsweise eine Länge I und eine Breite r auf.

Durch die radiale Öffnung 10 kann Primärluft in die Gaszufuhrleitung 8 strömen und sich mit dem dort befindlichen gasförmigen Brennstoff mischen. Das Einströmen der Primärluft durch die Öffnung 10 ist in der Figur 2 mittels eines Pfeils 12 illustriert. Je nach der Art des verwendeten Brennstoffs ist ein höherer oder ein geringerer Volumenstrom an Primärluft erforderlich. Der Volumenstrom an Primärluft durch die Öffnung 10 ist abhängig von der Größe der Querschnittsfläche A. Um die Menge an einströmender Primärluft zu steuern, kann die Öffnung 10 mit einer Abdeckeinrichtung 13 vollständig oder teilweise abgedeckt sein. Die Abdeckeinrichtung 13 ist dazu eingerichtet, die Querschnittsfläche A der radialen Öffnung zu ändern, insbesondere zu verkleinern.

Die Abdeckeinrichtung 13 kann dazu eingerichtet sein, die radiale Öffnung 10 vollständig oder lediglich teilweise abzudecken. Die radiale Öffnung 10 kann auch mit mehreren nebeneinander angeordneten Abdeckeinrichtungen 13 abgedeckt sein. Die Abdeckeinrichtung 13 weist einen Umgreifabschnitt 14 auf, der dazu eingerichtet ist, die Gaszufuhrleitung 8 zumindest teilweise formschlüssig zu umgreifen und die radiale Öffnung 10 abzudecken. Die Abdeckeinrichtung 13 kann ein Dichtmittel aufweisen, das zwischen dem Umgreifabschnitt 14 und der Gaszufuhrleitung 8 angeordnet ist.

Die Abdeckeinrichtung 13 ist in den Figuren 4 und 5 gezeigt. Der Umgreifabschnitt 14 weist eine hohlzylindrische Form mit einer Mittelachse 15 auf. Der Umgreifabschnitt 14 kann zwei einander gegenüberliegende Unterbrechungen seiner Wandung aufweisen. An dem Umgreifabschnitt 14 angeordnet ist ein Handhabungsabschnitt 16, der vorzugsweise materialeinstückig mit dem Umgreifabschnitt 14 ausgebildet ist. Der Handhabungsabschnitt 16 weist bevorzugt eine Omegaform auf und geht in die Wandung des Umgreifabschnitts 14 über. Der Handhabungsabschnitt 16 dient dem Handhaben der Abdeckeinrichtung 13 bei einem radialen Aufschieben derselben in radialer Richtung R auf die Gaszufuhrleitung 8. Man kann bei der Abdeckeinrichtung 13 von einem Clips oder einer Klammer sprechen, die zum Umklammern der Gaszufuhrleitung 8 dient. Eine Breite b des Umgreifabschnitts 14 kann größer sein als die Länge I der radialen Öffnung 10. Alternativ kann die Breite b kleiner als die Länge der radialen Öffnung I sein. Beispielsweise können für verschiedene Brennstofftypen Abdeckeinrichtungen 13 mit verschiedenen Breiten b eingesetzt werden.
Falls in Ausführungsformen der Abdeckeinrichtung 13 die Breite b des Umgreifabschnitts 14 größer ist als die Länge I der radialen Öffnung 10, kann der Umgreifabschnitt 14 die radiale Öffnung 10 vollständig abdecken. Der Handhabungsabschnitt 16 weist vorzugsweise die gleiche Breite auf wie die Breite b des Umgreifabschnitts 14. Der Handhabungsabschnitt 16 ist vorzugsweise elastisch verformbar.
Gegenüberliegend dem Handhabungsabschnitt 16 kann ein Einführabschnitt 17 der Abdeckeinrichtung 13 vorgesehen sein. Der Einführabschnitt 17 weist vorzugsweise zwei Einführarme 18, 19 auf. Die Einführarme 18, 19 sind gekrümmt, wobei deren Endabschnitte voneinander weg weisen. Der Einführabschnitt 17 ist vorzugsweise materialeinstückig mit dem Umgreifabschnitt 14 ausgebildet. Die Einführarme 18, 19 sind dazu eingerichtet, dass diese sich bei einem radialen Aufschieben der Abdeckeinrichtung 13 in Richtung R zu der Gaszufuhrleitung 8 voneinander weg bewegen, wobei der Handhabungsabschnitt 16, der Umgreifabschnitt 14 und/oder die Einführarme 18, 19 elastisch verformt werden. Die Abdeckeinrichtung 13 ist insbesondere als Blechbiegebauteil ausgeführt. Vorzugsweise weist die Abdeckeinrichtung 13 einen Federstahl auf. Das heißt, die Abdeckeinrichtung 13 ist vollständig oder teilweise mit einem Federstahl gebildet. Hierdurch ergeben sich gute Halteeigenschaften der Abdeckeinrichtung 13, da diese die Gaszufuhrleitung 8 umklammert. Erfindungsgemäß weist die Abdeckeinrichtung 13 zwei Verdrehsicherungselemente 20, 21 auf. Je nachdem, ob die Gaszufuhrleitung eine oder zwei Öffnungen 10, 11 aufweist, weist entsprechend die Abdeckeinrichtung 13 ein oder zwei Verdrehsicherungselemente 20, 21 auf. Das Verdrehsicherungselement 20 liegt an einem Rand der radialen Öffnung 10 auf, und das Verdrehsicherungselement 21 liegt an einem Rand der radialen Öffnung 11 derart auf, dass die Abdeckeinrichtung 13 relativ zu einer Mittelachse 22 der Gaszufuhrleitung 8 gegen ein Verdrehen gesichert ist.
Die Verdrehsicherungselemente 20, 21 sind vorzugsweise einteilig mit dem Umgreifabschnitt 14 ausgebildet. Die Verdrehsicherungselemente 20, 21 erstrecken sich aus dem Umgreifabschnitt 14 heraus in Richtung der Mittelachse 15 desselben bzw. in Richtung zu der Gaszufuhrleitung 8 hin. Die Verdrehsicherungselemente 20, 21 sind vorzugsweise als Abkantungen des Umgreifabschnitts 14 ausgebildet. Das heißt, die Verdrehsicherungselemente 20, 21 sind senkrecht zu dem Umgreifabschnitt 14 verformte Abschnitte desselben. Unter "senkrecht" ist vorliegend ein Winkel von 90° ± 10°, bevorzugt 90° ± 5°, weiter bevorzugt 90° ± 1° zu verstehen.
Die Abdeckeinrichtung 13 weist den Umgreifabschnitt 14 auf, der dazu eingerichtet ist, die Gaszufuhrleitung 8 zumindest teilweise formschlüssig zu umgreifen und die radiale Öffnung 10 abzudecken. An dem Umgreifabschnitt 14 ist der Handhabungsabschnitt 16 zum Handhaben der Abdeckeinrichtung 13 bei einem radialen Aufschieben desselben auf die Gaszufuhrleitung 8 angeordnet. Alle weiteren zuvor erläuterten Elemente sind lediglich optionale Bestandteile der Abdeckeinrichtung 13.
Eine Gaskochstelle 23 weist einen wie zuvor beschriebenen Gasbrenner 1 und eine wie zuvor beschriebene Gaszufuhreinrichtung 7 auf.
Obwohl die vorliegende Erfindung anhand von Ausführungsbeispielen beschrieben wurde, ist sie vielfältig modifizierbar.

### Verwendete Bezugszeichen:

- 1: Gasbrenner
- 2: Innenbrenner
- 3: Außenbrenner
- 4: Zündeinrichtung
- 5: Gehäuse
- 6: Gaszufuhreinrichtung
- 7: Gaszufuhreinrichtung
- 8: Gaszufuhrleitung
- 9: Pfeil
- 10: Öffnung
- 11: Öffnung
- 12: Pfeil
- 13: Abdeckeinrichtung
- 14: Umgreifabschnitt
- 15: Mittelachse
- 16: Handhabungsabschnitt
- 17: Einführabschnitt
- 18: Einführarm
- 19: Einführarm
- 20: Verdrehsicherungselement
- 21: Verdrehsicherungselement
- 22: Mittelachse
- 23: Gaskochstelle

- A: Querschnittsfläche
- b: Breite
- l: Länge
- r: Breite
- R: Richtung

## Patentansprüche

1. Gaszufuhreinrichtung (6, 7) für einen Gasbrenner (1), mit einer Gaszufuhrleitung (8), die zwei radiale Öffnungen (10, 11) aufweist, und einer Abdeckeinrichtung (13) zum Abdecken der radialen Öffnungen (10, 11), mit einem Umgreifabschnitt (14), der dazu eingerichtet ist, die Gaszufuhrleitung (8) zumindest teilweise formschlüssig zu umgreifen und die radialen Öffnungen (10, 11) abzudecken, und einem an dem Umgreifabschnitt (14) angeordneten Handhabungsabschnitt (16) zum Handhaben der Abdeckeinrichtung (13) bei einem radialen Aufschieben der Abdeckeinrichtung (13) auf die Gaszufuhrleitung (8), wobei die Abdeckeinrichtung (13) zwei Verdrehsicherungselemente (20, 21) umfasst, welche dazu eingerichtet sind, ein Verdrehen der Abdeckeinrichtung (13) relativ zu der Gaszufuhrleitung (8) zu verhindern und wobei die Verdrehsicherungselemente (20, 21) dazu eingerichtet sind, in die radialen Öffnungen (10, 11) der Gaszufuhrleitung (8) einzugreifen, um ein Verdrehen der Abdeckeinrichtung (13) relativ zu der Gaszufuhrleitung (8) zu verhindern, wobei sich die Verdrehsicherungselemente (20, 21) aus dem Umgreifabschnitt (14) heraus in Richtung zu der Gaszufuhrleitung (8) hin erstrecken, wobei jeweils ein Verdrehsicherungselement (20, 21) an jeweils einem Rand der entsprechenden radialen Öffnung (10, 11) derart aufliegt, dass die Abdeckeinrichtung (13) relativ zu einer Mittelachse (22) der Gaszufuhrleitung (8) gegen ein Verdrehen gesichert ist.

2. Gaszufuhreinrichtung nach Anspruch 1, **dadurch gekennzeichnet, dass** der Umgreifabschnitt (14) und der Handhabungsabschnitt (16) materialeinstückig ausgebildet sind.

3. Gaszufuhreinrichtung nach einem der Ansprüche 1 - 2, **gekennzeichnet durch** einen an dem Umgreifabschnitt (14) angeordneten Einführabschnitt (17) zum Einführen der Gaszufuhrleitung (8) in den Umgreifabschnitt (14).

4. Gaszufuhreinrichtung nach Anspruch 3, **dadurch gekennzeichnet, dass** der Umgreifabschnitt (14) und der Einführabschnitt (17) materialeinstückig ausgebildet sind.

5. Gaszufuhreinrichtung nach einem der Ansprüche 1 - 4, **dadurch gekennzeichnet, dass** der Handhabungsabschnitt (16) elastisch verformbar ist.

6. Gaszufuhreinrichtung nach einem der Ansprüche 1 -5, **dadurch gekennzeichnet, dass** die Abdeckeinrichtung (13) als Blechbiegebauteil ausgebildet ist.

7. Kochstelle (23) mit einem Gasbrenner (1) und einer Gaszufuhreinrichtung (6, 7) nach einem der Ansprüche 1 - 6.

## Claims

1. Gas feed conduit (6, 7) for a gas burner (1), having a gas supply line (8) which has two radial openings (10, 11), and a cover device (13) for covering the radial openings (10, 11), having an engagement section (14) which is designed to engage around the gas supply line (8) at least partially in form-fit manner and to cover the radial openings (10, 11), and a handling section (16) arranged on the engagement section (14) for handling the cover device (13) when the cover device (13) is slid radially onto the gas supply line (8), wherein the cover device (13) comprises two anti-rotation elements (20, 21) which are designed to prevent rotation of the cover device (13) relative to the gas supply line (8), and wherein the anti-rotation elements (20, 21) are designed to engage in the radial openings (10, 11) of the gas supply line (8) in order to prevent rotation of the cover device (13) relative to the gas supply line (8), wherein the anti-rotation elements (20, 21) extend out from the engagement section (14) towards the gas supply line (8), wherein each anti-rotation element (20, 21) lies in each case at an edge of the corresponding radial opening (10, 11), such that the cover device is secured against rotation relative to a central axis (22) of the gas supply line (8).

2. Gas feed conduit according to claim 1, **characterised in that** the engagement section (14) and the handling section (16) are designed as a single piece.

3. Gas feed conduit according to one of claims 1-2, **characterised by** an insertion section (17) arranged on the engagement section (14) for inserting the gas supply line (8) into the engagement section (14).

4. Gas feed conduit according to claim 3, **characterised in that** the engagement section (14) and the insertion section (17) are designed as a single piece.

5. Gas feed conduit according to one of claims 1-4, **characterised in that** the handling section (16) is elastically deformable.

6. Gas feed conduit according to one of claims 1-5, **characterised in that** the cover device (13) is designed as a bent sheet metal component.

7. Cooking zone (23) with a gas burner (1) and a gas feed conduit (6, 7) according to one of claims 1-6.

## Revendications

1. Dispositif d'amenée de gaz (6, 7) pour un brûleur à gaz (1), avec une conduite d'amenée de gaz (8) qui présente deux orifices radiaux (10, 11), et un dispositif de recouvrement (13) afin de couvrir les orifices radiaux (10, 11), avec une section servant à entourer (14), aménagée afin d'entourer au moins partiellement la conduite d'amenée de gaz (8) par complémentarité de formes et de couvrir les orifices radiaux (10, 11), et une section de manipulation (16) disposée sur la section servant à entourer (14) afin de manipuler le dispositif de recouvrement (13) lors d'un déplacement radial du dispositif de recouvrement (13) sur la conduite d'amenée de gaz (8), dans lequel le dispositif de recouvrement (13) englobe deux éléments anti-torsion (20, 21) aménagés afin d'empêcher une torsion du dispositif de recouvrement (13) par rapport à la conduite d'amenée de gaz (8) et dans lequel les éléments anti-torsion (20, 21) sont aménagés afin de s'engrener dans les orifices radiaux (10, 11) de la conduite d'amenée de gaz (8), afin d'empêcher une torsion du dispositif de recouvrement (13) par rapport à la conduite d'amenée de gaz (8), dans lequel les éléments anti-torsion (20, 21) s'étendent en dehors de la section servant à entourer (14) en direction de la conduite d'amenée de gaz (8), dans lequel un élément anti-torsion (20, 21) repose sur chaque bord de l'orifice radial correspondant (10, 11) de telle sorte que le dispositif de recouvrement (13) est sécurisé contre une torsion par rapport à un axe médian (22) de la conduite d'amenée de gaz (8).

2. Dispositif d'amenée de gaz selon la revendication 1, **caractérisé en ce que** la section servant à entourer (14) et la section de manipulation (16) sont exécutées en un seul matériau.

3. Dispositif d'amenée de gaz selon l'une des revendications 1 à 2, **caractérisé par** une section d'introduction (17) disposée sur la section servant à entourer (14) pour l'introduction de la conduite d'amenée de gaz (8) dans la section servant à entourer (14).

4. Dispositif d'amenée de gaz selon la revendication 3, **caractérisé en ce que** la section servant à entourer (14) et la section d'introduction (17) sont exécutées en un seul matériau.

5. Dispositif d'amenée de gaz selon l'une des revendications 1 à 4, **caractérisé en ce que** la section de manipulation (16) est déformable élastiquement.

6. Dispositif d'amenée de gaz selon l'une des revendications 1 à 5, **caractérisé en ce que** le dispositif de recouvrement (13) est exécuté sous la forme d'un composant en tôle flexible.

7. Plaque de cuisson (23) avec un brûleur à gaz (1) et un dispositif d'amenée de gaz (6, 7) selon l'une des revendications 1 à 6.
